# EUROPÄISCHE PATENTSCHRIFT

(11) **EP 2 357 622 B1**
(45) Veröffentlichungstag und Bekanntmachung des Hinweises auf die Patenterteilung: **27.06.2012**
(21) Anmeldenummer: 10193762.1
(22) Anmeldetag: 06.12.2010
(51) Int. Cl.: G07F 17/32, G07F 17/34, A63F 5/00

(54) **Verfahren zum Betreiben einer Spieleinrichtung eines Unterhaltungsautomaten.**
Method for operating a gaming device of an entertainment device
Procédé de fonctionnement d'un dispositif de jeu d'un automate de divertissement

(30) Priorität: 15.01.2010 DE 102010004819
(43) Veröffentlichungstag der Anmeldung: 17.08.2011
(73) Patentinhaber: adp Gauselmann GmbH, 32339 Espelkamp (DE)
(72) Erfinder:

(56) Entgegenhaltungen:
- WO-A1-2008/093034
- DE-A1- 3 640 630

## Beschreibung

Die Erfindung bezieht sich auf ein Verfahren zum Betreiben einer Spieleinrichtung eines Unterhaltungsautomaten gemäß dem Oberbegriff des Patentanspruchs 1.

Aus der DE 36 40 630 C2 ist eine Antriebseinheit für eine Kugelspieleinrichtung eines Unterhaltungsautomaten bekannt. Die Kugelspieleinrichtung umfasst einen schüsselförmig vertieften Spielkessel, der einen nach innen geneigten, aus einer Mehrzahl von Anzeigefeldern gebildeten Anzeigebereich und eine, an dessen Innenumfang sich anschließende, rillenförmig umlaufende Kugelbahn aufweist. Unterhalb der Kugelbahn wird parallel zur Bahnlauffläche ein, auf einem Doppelarm angeordneter Dauermagnet bewegt. Der Doppelarm wird über einen Riementrieb von einem Antriebsmotor angetrieben. Die Vorrichtung weist jedoch den Nachteil auf, dass der außenumfangsseitig angeordnete Ziffernkranz feststehend ist und zum anderen, dass die umlaufende Kugel stets in der Kugelbahn verbleibt. Durch die starre Anordnung des Ziffernkranzes und der nicht entnehmbaren Kugel erlebt der Benutzer des Unterhaltungsautomaten kein roulettspezifisches Spielvergnügen.

Aufgabe der Erfindung ist es, eine Spieleinrichtung zu schaffen, die vertikal betreibbar ist und ein roulettspieltischartiges Spielempfinden vermittelt.

Erfindungsgemäß wird diese Aufgabe durch die kennzeichnenden Merkmale des Verfahrensanspruchs 1 gelöst.

Weitere Ausgestaltungen der Erfindung beinhalten die Unteransprüche.

Das erfindungsgemäße Verfahren zum Betreiben einer Spieleinrichtung weist den Vorteil auf, dass für den Spieler sichtbar, die Kugel selbsttätig in die Kugelbahn gelegt wird und sich diese nachfolgend entgegengesetzt zum rotierenden Ziffernkranz bewegt. Durch eine kontinuierliche Verlangsamung der Umlaufgeschwindigkeit der Kugel wird ein spieltischartiges Spielempfinden erreicht. Insbesondere wird dies dadurch unterstrichen, dass die Kugel beim Erreichen der Zielposition unmittelbar die Drehrichtung ändert und sich synchron mit dem Zielanzeigefeld des Ziffernkranzes fortbewegt.

Der freie Lauf der Kugel wird zusätzlich dadurch unterstützt, dass mittels einer hilfskraftbetätigbaren verschwenkbar angeordneten Kugelfangvorrichtung die Kugel aus der Kugelbahn entnommen werden kann. Mit dieser Vorrichtung wird die Kugel gleichfalls wieder in die Kugelbahn eingesetzt.

Ein erfindungsgemäßes Ausführungsbeispiel ist in den Zeichnungen dargestellt. Es zeigt:
- Figur 1:: ein Gehäuse mit einem vertikal angeordneten Roulettekessel, perspektivisch dargestellt,
- Figur 2:: einen Roulettekessel, perspektivisch dargestellt und
- Figur 3:: eine Antriebseinheit für einen Ziffernkranz des Roulettekessels, eine Entnahmevorrichtung für eine Roulettekugel, perspektivisch dargestellt.

Ein in der Figur 1 dargestellter Unterhaltungsautomat 1 umfasst ein auf einer Bodenplatte 2 sich vertikal erstreckendes Grundgehäuse 3, an dem auf einer Frontseite 4 eine Spieleinrichtung 5 umschließendes Gehäuseteil 6 angeordnet ist. Die Spieleinrichtung 5 ist ein vertikal angeordneter Roulettekessel. Der Roulettekessel umfasst einen auf einer Achse angeordneten rotierbaren Ziffernkranz 7. Der Ziffernkranz 7 ist umlaufend von einer Kugelbahn 8 umgeben. Die Kugelbahn 8 weist einen U-förmigen Querschnitt auf. Das jeweilige freie Schenkelende des U-förmigen Profils der Kugelbahn weist in Richtung der Frontseite 4. Ein nicht näher dargestellter, von einem Stellantrieb angetriebener Tragarm ist drehbar auf einer horizontal angeordnete Achse befestigt. Der Tragarm ist unter Vermittlung eines Abstandes hinter der Kugelbahn 8 angeordnet. Auf dem Tragarm ist ein Permanentmagnet befestigt, der der Kugelbahn 8 zugeordnet ist. In einem Bereich 9 der Kugelbahn 8 ist eine Kugelfördereinrichtung 10 vorgesehen.

In dem sich vertikal erstreckenden Grundgehäuse 3 ist eine nicht näher dargestellte, einen Mikrocomputer umfassende Steuereinheit angeordnet. Die Steuereinheit korrespondiert mit einer Roulettesteuerung, von der jeweils ein Antriebsmotor für den Ziffernkranz 7, den Tragarm und den Stellantrieb für die Kugelfördereinrichtung 10 aktiviert werden.

In der Figur 2 ist die als Roulettekessel ausgebildete Spieleinrichtung 5 perspektivisch dargestellt. Auf einer nicht näher dargestellten horizontal verlaufend angeordneten Achse ist drehbar der Ziffernkranz 7 und ein Drehkreuz 11 angeordnet. Der Ziffernkranz 7 wird von der Kugelbahn 8 umgeben. Der Ziffernkranz 7 besteht aus 37 Ziffernfeldern, wovon 18 Ziffernfelder 12 rotgrundig und 18 Ziffernfelder 12 weißgrundig ausgebildet sind. Ein Ziffernfeld ist grüngrundig. Die Ziffernfelder 12 sind durchscheinend beleuchtbar. Der Ziffernkranz 7 wird von der umlaufenden Kugelbahn 8 umgeben. Die Kugelbahn 8 weist eine U-förmige Querschnittsfläche auf. An einem Bereich 9 des Roulettekessels weist die Roulettekesselwandung 13 einen Durchbruch 14 auf. In dem Durchbruch 14 ist eine verschwenkbare Kugelhalterung 15 einer nicht näher dargestellten Kugelfördereinrichtung 10 angeordnet. Im Bereich des Durchbruchs 14 sind kugelbahnseitig nicht näher dargestellte Sensoren angeordnet, die mit der Roulettesteuereinheit in Wirkverbindung stehen.

In der Figur 3 ist die Rückseite der als Roulettekessel ausgebildeten Spieleinrichtung 5 perspektivisch dargestellt. Der Roulettekessel ist an einem Halterahmen 16 befestigt. An dem Halterahmen 16 ist die horizontal verlaufende Achse befestigt. Auf der Achse ist zum einen der Ziffernkranz 7 und zum auch der Tragarm 17 drehbar angeordnet. Der Antrieb des Ziffernkranzes 7, sowie des Tragarms 17, erfolgt jeweils über einen Elektromotor 18, 19 unter Zwischenschaltung jeweils eines Zahnrad- 20, 21 und Riemengetriebes 22, 23. Der Antriebsmotor 18 ist ein Gleichstrommotor mit einem Drehgeber mit 12 Impulsen pro Umdrehung. Eine Nullposition des Tragarmes 17 wird über eine gesonderte Lichtschranke erfasst, die in der Kugelbahn 8 angeordnet ist.

Der Antrieb des Ziffernkranzes 7 erfolgt mit dem Gleichstrommotor 19, dem ein Drehgeber mit 12 Impulsen pro Umdrehung zugeordnet ist. Eine Erfassung der Nullposition des Ziffernkranzes 7 wird über gesonderte Lichtschranken erfasst, die an einem Motorträger befestigt sind. Die Lichtschranke ist mit der Roulettesteuereinheit verbunden. Die Kugelfördereinrichtung 10 umfasst eine am Halterahmen 16 befestigte Halterung 24. Die Halterung 24 umfasst eine Welle 25, an der drehfest zwei parallel zueinander verlaufend angeordnete Tragarme 26 angeordnet sind, an deren freiem Ende die Kugelhalterung 15 befestigt ist. An einem Ende der Welle 25 ist ein elektromagnetischer Stellantrieb 27 mit Getriebe angeordnet.

Bei einem spieleinsatzaufweisenden Münzstand in einem Guthabenspeicher des Unterhaltungsautomaten 1 wird seitens der Steuereinheit die Roulettesteuerung aktiviert, damit der Stellantrieb 27 aktiviert wird und die Kugel in die Kugelbahn 8 transportiert wird. Die Roulettesteuereinheit aktiviert nachfolgend den Stellantrieb 18 für den Tragarm 17. Der Tragarm 17 wird zur Kugelhalterung 15 verfahren, so dass die ferromagnetische Kugel nunmehr von dem auf dem Tragarm 17 angeordneten Permanentmagnet in der Kugelbahn 8 gehalten wird. Die Kugelfördereinrichtung 10 wird in ihre Ausgangsposition verfahren. Nachfolgend werden von der Roulettesteuereinheit jeweils der Antriebsmotor 18, 19 des Tragarms 17 und des Ziffernkranzes 7 in gegensinniger Laufrichtung gestartet. Eine von der Steuereinheit zufallsmäßig ermittelte Ziffer wird über eine serielle Schnittstelle zur Roulettesteuerung übergeben. Die Roulettesteuerung reduziert nach Erhalt der Zielziffer kontinuierlich die Umlaufgeschwindigkeit des Tragarms 17, bis eine vorgegebene minimale Geschwindigkeit erreicht wurde. Die angestrebte Zielgeschwindigkeit wird über eine vorgegebene Dauer eingehalten. Erreicht nunmehr die Kugel die angestrebte Zielziffer, wird die Roulettesteuerung die Drehrichtung des Antriebs 18 wechseln. Dabei wird seitens der Roulettesteuerung ermittelt, wie viele Ansteuerungsimpulse zum Antriebsmotor 18 übermittelt wurden, um eine Laufrichtungsänderung zu erzielen. Diese Zahl von Ansteuerungsimpulsen wird dem Antriebsmotor 18 nachfolgend innerhalb eines vorgegebenen Zeitfensters zusätzlich zu den erforderlichen Ansteuerungsimpulsen zugeführt, damit eine Synchronisation zwischen der Zielziffer, des umlaufenden Ziffernkranzes 7 und des Tragarms 17 und somit der Kugel besteht.

Nach erfolgter Synchronisation des Tragarms 17 und Ziffernkranzes 7 wird, nach einer vorgegebenen Zeit, der Ziffernkranz 7 und der Tragarm 17 gleichzeitig stillgesetzt.

Eine Geschwindigkeitsregelung des Ziffernkranzes 7, als auch des Tragarms 17, erfolgt bis zur Bekanntgabe der nachfolgend zu erreichenden Zielziffer in Form einer Geschwindigkeitsregelung über Zeitvorgaben. Die Zeit zwischen zwei oder mehr Impulsen für die Ansteuerung des jeweiligen Antriebsmotor 18, 19 wird von der Roulettesteuereinheit gemessen und mit einem Sollwert verglichen. Die Roulettesteuerung umfasst einen Regelalgorithmus zur Einstellung der Motorspannungen. Als Regelalgorithmus wird bevorzug der eines PI-Reglers und/oder PT1-Reglers verwandt. Zur Abbremsung der Umlaufgeschwindigkeit des Tragarms 17 werden die Zeitvorgaben für die Ansteuerungsimpulse des Antriebsmotors 18, 19 über eine lineare Funktion über die Zeit verändert. Zur Erzielung eines Synchronlaufs zwischen dem Tragarm 17 bzw. der Kugel und dem Ziffernkranz 7 werden die Ausgangsimpulse der Roulettesteuerung miteinander verglichen und bei Abweichungen entsprechend gegengeregelt. Zur Gegenregelung umfasst die Roulettesteuerung einen Regelalgorithmus, z. B. PI-Regler, zur Einstellung der Motorspannung.

Die Erkennung der jeweiligen Position des Tragarms 17 und/oder des Ziffernkranzes 7 erfolgt über den Tragarm 17 bzw. den Ziffernkranz 7 jeweils zugeordnete Sensoren, z. B. Lichtschranken, die mit der Roulettesteuerung verbunden sind. Die aktuelle Position des Tragarms 17 bzw. des Ziffernkranzes 7 wird durch Zählen der Impulse der jeweiligen Drehgeber auf den Achsen der Antriebsmotoren 18, 19 ermittelt. Die Roulettesteuereinheit verarbeitet die Impulse der Drehgeber auf die anzeigbaren 37 Felder. Ein Erreichen der zufallsbestimmten Zielziffer für ein jedes Spiel wird durch die Gleichheit der Felder von Ziffernkranz 7 und Tragarm 17 erkannt. Für unterschiedliche Positionen wird ein entsprechender Versatz verwendet. Das Einlaufen in die Zielposition ist nur von der Stellung des Tragarms 17 und des Ziffernkranzes 7 zueinander abhängig, nicht aber von der jeweiligen absoluten Position.

## Patentansprüche

1. Verfahren zum Betreiben einer Spieleinrichtung eines Unterhaltungsautomaten mit einer mikrocomputerumfassenden Steuereinheit für die Ablaufsteuerung, wobei die Spieleinrichtung eine Kugelführungsbahn umfasst, in der eine Kugel umlaufbar angeordnet ist und das der Kugelführungsbahn ein Ziffernkranz zugeordnet ist und das mit einem von einer der Steuerung aktivierbaren Stellantrieb ein Schwenkarm angetrieben wird, der eine Kugelmitnahmeeinrichtung aufweist, die der Kugelführungsbahn zugeordnet ist,
**dadurch gekennzeichnet,**
**dass** eine Antriebseinheit (19, 21, 23) (18, 20, 22) eines Ziffernkranzes (7) und der Kugel von der Steuereinheit derart aktiviert werden, dass der Ziffernkranz (7) und die Kugel gegensinnig rotieren, dass von einer Roulettesteuereinheit eine Zielziffer für die Kugel ermittelt wird, und dass die Umlaufgeschwindigkeit der Kugel kontinuierlich verringert wird, und dass die Umlaufgeschwindigkeit des Ziffernkranzes (7) konstant ist, und dass beim Erreichen einer vorgegeben Umlaufgeschwindigkeit der Kugel und des Erreichens der Zielziffer am Ziffernkranz (7) von der Roulettesteuereinheit die Drehrichtung und - geschwindigkeit von Ziffernkranz (7) und Kugel synchronisiert werden.

2. Verfahren nach Anspruch 1,
**dadurch gekennzeichnet,**
**dass** bei einem spieleinsatzaufweisenden Guthabenstand in einem Guthabenzähler des Unterhaltungsautomaten (1) die Roulettesteuereinheit einen Stellantrieb (27) aktiviert, mit dem eine Kugelfördereinrichtung (10) die Kugel in die Kugelbahn (8) befördert.

3. Verfahren nach Anspruch 2,
**dadurch gekennzeichnet,**
**dass** nach einem Verschwenken der Kugelfördereinrichtung (10) in Richtung der Kugelbahn (8) diese blockiert wird und die Kugel mit der Kugelfördereinrichtung (10) aus der Kugelbahn entnehmbar ist, in dem ein Tragarm für einen Vortrieb der Kugel, einen Durchbruch (14) in der Wandung des Roulettekessels passiert hat.

## Claims

1. Method for operating a gaming device of an entertainment machine, having a control unit, which comprises a microcomputer, for progression control, with the gaming device comprising a ball guidance track in which a ball is arranged such that it can circulate, and with the ball guidance track having an associated ring of numbers, and with a pivot arm being driven by an actuating drive which can be activated by a control system, the said pivot arm having a ball driver device which is associated with the ball guidance track,
**characterized**
**in that** a drive unit (19, 21, 23) (18, 20, 22) of a ring (7) of numbers and the ball are activated by the control unit in such a way that the ring (7) of numbers and the ball rotate in opposite directions, that a target number for the ball is determined by a roulette control unit, and that the circulation speed of the ball is continuously reduced, and that the circulation speed of the ring (7) of numbers is constant, and that, when the ball reaches a predefined circulation speed and the target number is reached on the ring (7) of numbers, the direction and speed of rotation of the ring (7) of numbers and of the ball are synchronized by the roulette control unit.

2. Method according to Claim 1,
**characterized**
**in that**, when there is a credit level covering a stake in a credit meter of the entertainment machine (1), the roulette control unit activates an actuating drive (27) with which a ball conveying device (10) transports the ball to the ball track (8).

3. Method according to Claim 2,
**characterized**
**in that**, after the ball conveying device (10) is pivoted in the direction of the ball track (8), the said ball track is blocked and the ball can be removed from the ball track by the ball conveying device (10) by a carrying arm for expelling the ball having passed an aperture (14) in the wall of the roulette bowl.

## Revendications

1. Procédé de fonctionnement d'un dispositif de jeu d'un automate de divertissement, comprenant une unité de commande comprenant un micro-ordinateur pour la commande de déroulement, le dispositif de jeu comprenant une voie de guidage de bille dans laquelle une bille est disposée de manière à pouvoir rouler, et une couronne de chiffres étant associée à la voie de guidage de bille et un bras pivotant étant entraîné par un entraînement de réglage pouvant être activé par une commande, lequel présente un dispositif d'entraînement de bille qui est associé à la voie de guidage de bille,
**caractérisé en ce**
**qu'**une unité d'entraînement (19, 21, 23) (18, 20, 22) d'une couronne de chiffres (7) et de la bille de l'unité de commande sont activées de telle sorte que la couronne de chiffres (7) et la bille tournent en sens contraire, en ce qu'un chiffre cible pour la bille est détecté par une unité de commande de roulette, et en ce que la vitesse périphérique de la bille est réduite en continu, et en ce que la vitesse périphérique de la couronne de chiffres (7) est constante, et en ce qu'à l'obtention d'une vitesse périphérique prédéfinie de la bille et à l'obtention du chiffre cible sur la couronne de chiffres (7), le sens de rotation et la vitesse de rotation de la couronne de chiffres (7) et de la bille sont synchronisées par l'unité de commande de roulette.

2. Procédé selon la revendication 1,
**caractérisé en ce que**
dans un état de crédit de la mise, dans un dispositif de compteur de crédit de l'automate de divertissement (1), l'unité de commande de la roulette active un entraînement de réglage (27) avec lequel un dispositif d'acheminement de bille (10) achemine la bille dans la voie de bille (8).

3. Procédé selon la revendication 2,
**caractérisé en ce que**
qu'après un pivotement du dispositif de transport de bille (10) dans la direction de la voie de bille (8), celle-ci est bloquée et la bille peut être enlevée de la voie de bille avec le dispositif d'acheminement de bille (10), un bras de support pour une avance de la bille ayant passé par un orifice (14) dans la paroi du bac de roulette.
